# EUROPÄISCHE PATENTSCHRIFT

(11) **EP 0 580 017 B1**
(45) Veröffentlichungstag und Bekanntmachung des Hinweises auf die Patenterteilung: **17.01.1996**
(21) Anmeldenummer: 93110819.5
(22) Anmeldetag: 07.07.1993
(51) Int. Cl.: F42C 19/08

(54) **Anzündsystem für Treibladungen**
Igniter for propulsive charges
Allumeur pour charges propulsives

(30) Priorität: 18.07.1992 DE 4223735
(43) Veröffentlichungstag der Anmeldung: 26.01.1994
(73) Patentinhaber: DIEHL GMBH & CO., D-90478 Nürnberg (DE)
(72) Erfinder: Pfersmann, Axel, Dr., D-91207 Lauf (DE); Himmert, Rainer, Dipl.-Ing., D-91207 Lauf (DE); Brand, Heinrich, Dipl.-Ing., D-90530 Wendelstein (DE)

(56) Entgegenhaltungen:
- EP-A- 0 306 616
- FR-A- 2 146 649
- FR-A- 2 559 255
- US-A- 3 151 447
- US-A- 3 182 595
- US-A- 3 224 373
- US-A- 3 706 278

## Beschreibung

Die Erfindung bezieht sich auf ein Anzündsystem für Treibladungen nach dem Oberbegriff des Anspruches 1.

Aus der EP-A-0 306 616 ist eine Anzündübertragungsladung für eine großkalibrige Treibladung bekannt. Diese Anzündübertragungsladung ist stoßbelastbar, da sie von einem Stützrohr umhüllt ist. Hierbei besteht die Anzündübertragungsladung aus einem hochenergetischen Treibladungspulver, während das Stützrohr aus formgepreßten normalen Treibladungspulver besteht.

Ein derartiges Niederdruckanzündsystem weist verhältnismäßig lange Zündverzugszeiten bis einige hundert Millisekunden auf. Eine wesentliche Ursache dafür ist die geringe Abbrandgeschwindigkeit der unverdämmten Anzündladung.

Aus der US-A-3 151 447 (siehe den Oberbegriff des Anspruchs 1) ist ein Anzünder für eine Treibladung eines Raketenmotors bekannt. In einem gelochten Niederdruckrohr aus kunststoffverstärkten Glasfasern sind in einem verbrennbaren Stützrohr ein nicht näher bezeichnetes erstes, inneres pyrotechnisches Material mit einem freien Zündkanal und ein zweites, äußeres pyrotechnisches Material angeordnet. Das äußere pyrotechnische Material besteht aus einer Mischung aus Schwarzpulver und Treibladung. Es brennt langsamer ab als das innere pyrotechnische Material und liefert heiße Gase, die zur Verlängerung der Anzündwirkung glühende Partikel des Schwarzpulvers aufweist. Ein Energiebeitrag zur Energie der Treibladung ist daher weder beabsichtigt oder vorgesehen.

Die FR-A 2 559 255 zeigt einen Anzünder für eine Munitionstreibladung mit einer Anzündladung aus handelsüblichen Pellets jedoch unbeschichtet also ohne eine Schicht aus einer Anzündmischung.

Der Erfindung liegt die Aufgabe zugrunde, ein entsprechend der EP-A-0 306 616 oder der US-A-3 151 447 verbrennbares Anzündsystem zu schaffen, das eine sehr kurze Umsetzungszeit zur Anzündung der Treibladung aufweist und aufgrund hoher Engergieerzeugung zur Anzündung auch mehrteiliger Ladungsaufbauten geeignet ist.

Die Erfindung löst diese Aufgabe entsprechend den kennzeichnenden Merkmalen des Anspruches 1.

Vorteilhafte Weiterbildungen der Erfindung sind den Unteransprüchen zu entnehmen.

Maßgebend für die erfindungsgemäß erreichte sehr kurze Umsetzungszeit und hohe Energie des Anzündsystems ist ein Niederdruckanzündsystem, bei dem die Anzündmischung auf der Basis von Nitrozellulose und Schwarzpulver besteht und als dünne Beschichtung an den Pellets innerhalb eines berst-bzw. verbrennbaren dünnwandigen Schrumpfschlauches haftet.

Wesentlich für die Erfindung sind folgende Bedingungen:
1. Ein Teil der Treibladung in Form von Pellets ist mit der Anzündmischung dünn beschichtet,
2. die beschichteten Pellets sind innerhalb eines berst-bzw. verbrennbaren dünnwandigen Schrumpfschlauches angeordnet, wobei
3. der Schrumpfschlauch konzentrisch um ein gelochtes, ebenfalls verbrennbares Stützrohr angeordnet ist,
4. eine Flammladung eines Zündverstärkers durchsetzt axial ungehindert das Stützrohr und strahlt gleichmäßig entsprechend den Löchern radial auf die beschichteten Pellets.

Durch den Abbrand der Pyrotechnikbeschichtung direkt auf dem Treibladungspulver findet ein deutlich stärkerer Wärmeübergang in dieses Material statt. Der für die Anzündung nutzbare Engergieanteil der Pyrotechnik ist damit deutlich höher als bei bestehenden Systemen.

Ausführungsbeispiele der Erfindung sind in der Zeichnung dargestellt. Es zeigt
Figur 1 ein Treibladungsmodul mit Anzündung
Figur 2 eine einteilige Treibladung für einen flügelstabilisierten Penetrator,
Figur 3 eine zweiteilige Treibladung für das Geschoß nach Figur 2,
Figur 4 eine weitere Treibladung mit einem Geschoß und
Figur 5 einen Querschnitt V-V nach Figur 4.

Nach Figur 1 besteht ein Treibladungsmodul 1 für eine großkalibrige Munition, beispielsweise eine zweiteilige Panzerkanonenmunition nach Figur 3 aus einer Metallhülse 3, einem elektrischen Pol 4, einem verbrennbaren Mantelrohr 5 mit verbrennbaren Lochdeckel 6, dessen Bohrungen 7 mit einem Karton 8 verschlossen sind, einer Treibladung 9 in Form von Pellets 10 und aus einer Anzündeinheit 14. Die Anzündeinheit 14 besteht aus einem flammstrahlenden Zünder 23, einem gelochten und verbrennbaren Stützrohr 20, einem Treibladungsrohr 22 und aus einem brennbaren Schrumpfschlauch 15. Der Schrumpfschlauch 15 erfüllt die Funktion eines Niederdruckrohres.

In einem Ringraum 16 zwischen dem Schrumpfschlauch 15 und dem Stützrohr 20 sind 10 % Pellets 10.1 der gesamten Menge von Pellets 10, 10.1 des Treibladungsmoduls 1 angeordnet.

Diese Pellets 10.1 sind jeweils vollständig mit einer Schicht 12 in einer Schichtdicke von etwa 1/10 mm einer Anzündmischung umgeben. Diese Anzündmischung verklebt die Pellets 10.1 zu einem sogenannten Treibladungsrohr 22 mit durchbrochener, siebartiger Struktur. Das Treibladungsrohr 22 ist mechanisch stabil und einfach handhabbar. Es füllt einen Ringraum 16 innerhalb der Treibladung 9 aus. Zwischen den Pellets 10.1 besteht ein großes Leervolumen in Form von geometrisch fest definierten Zwickeln 11. Diese Zwickel 11 ergeben in der Summe das Leervolumen. Die Flammstrahlen breiten sich in den Zwickeln 11 aus und ermöglichen eine rasche Durchzündung.

Die Anzündmischung 12 besteht aus Schwarzpulver, wobei dieses in Nitrozellulose gebunden ist. Etwa 10 % Nitrozellulose sind in 90 % Aceton gelöst. Als Trägermaterialien kommen alle leicht verbrennbaren Stoffe, wie NC-Papier sowie insbesondere die in Form von Pellets 10, 10.1 vorliegende Treibladung in Frage.

Die Anzündmischung ist weiterhin als Schichten 13 an dem Stützrohr 20 angeordnet und zwar innen und außen.

Nach Zündung des Zünders 23 füllen die heißen Zündgase das Stützrohr 20 und schlagen radial durch die Bohrungen 21 zwischen die Pellets 10.1 und durch den Karton 8 im Bereich 19. Dabei platzt der Schrumpfschlauch 15.

Die Schichten 12 an den Pellets 10.1 werden nahezu ohne Zeitverzug - also fast gleichzeitig - angezündet. Die Pellets 10.1 brennen daher nahezu zeitgleich an. Das Treibladungsrohr 22 brennt aufgrund der zueinander fest fixierten Pellets 10.1 und des vorgenannten Leervolumens in Form von Zwickeln 11 reproduzierbar ab. Die umfangseitigen, geschütteten Pellets 10 geraten durch die heißen Gase des Treibladungsrohres 22 in Brand. Der Karton 8 im Bereich des Treibladungsrohres 22 wird früher durchschlagen als im Bereich der geschütteten Pellets 10. Anschließend verbrennen das Mantelrohr 5 und der Deckel 6.

Diese Anzündung in breiter Front stellt eine gegenüber dem Stand der Technik enorm gesteigerte Quellwirkung dar. Diese Quellwirkung ermöglicht mehr Pulver, d. h. Pellets 10 der Treibladung 9 erheblich schneller -beispielsweise um den Faktor 10- und gleichmäßiger als nach dem Stand der Technik anzuzünden.

Auch die einstückige Munition 35 weist den vorbeschriebenen Aufbau auf. Das Mantelrohr 5 ist mit einem Geschoß 31 fest verbunden. Die weitere Funktion ist Analog zu den Figuren 1,3.

Nach Figur 3 weist eine zweiteilige Munition 1,30 eine Teilladung 30 auf. Diese Teilladung 30 ist mit dem Geschoß 31 fest verbunden. Ein Mantelrohr 5.1 und ein Stützrohr 24,25 sind verbrennbar. Das Mantelrohr 5.1 ist an dem Geschoß 31 abgestützt. Das stirnseitig offene Stützrohr 24 weist einen einstückig ausgebildeten Boden 25 auf. Der Boden 25 ist mit dem Mantelrohr 5.1 fest verbunden.

Überraschenderweise wird nahezu gleichzeitig mit der Anzündung des Treibladungsmoduls 1 die Teilladung 30 angezündet. Die Zündgase bzw. die Flammen des Zünders 23 durchschlagen den 1-2 mm dicken Karton 8 sowie den Karton 8.1 mit gleicher Dicke nahezu verzugsfrei und füllen das Stützrohr 20. Gegenüber dem Stand der Technik gewährleistet der Karton 8 bzw. 8.1 die Handhabungssicherheit bei thermischer oder mechanischer Belastung. Dies stellt einen erheblichen Sicherheitsvorteil dar. Die weitere Funkion ist analog zu Figur 1.

Die Umsetzung der genannten verbrennbaren Materialien führt dann zur Beschleunigung des Geschosses 31 in einem nicht dargestellten Waffenrohr. Der Treibladungmodul 30 weist einen Ladungsaufbau auf, der dem zu Figur 1 beschriebenen Ladungsaufbau entspricht.

Das mechanisch stabile Treibladungsrohr 22 ist ein einfach zu handhabendes Teil bezüglich der Montage der Treibladung bezüglich der Module 1 und 30 und auch der Munition 35. Das Treibladungsrohr 22 mit dem Stützrohr 20 wird in den Schrumpfschlauch 15 eingeschoben.

Das Treibladungsrohr 22 steht in dem Schrumpfschlauch 15. Dieser schützt die zusamengeklebten Pellets 10.1 vor mechanischem Abrieb durch Vibrationen, insbesondere durch den Transport. Damit bleibt am Umfang des Treibladungsrohres 22 die Anzündmischung 12, die an den Pellets 10.1 haftet, erhalten. Die geschüttete Treibladung 9 führt daher nicht zu einem Abrieb der genannten Anzündmischung.

Nach den Figuren 4 und 5 ragt bei einem einteiligen Treibladungsmodul 40 ein Geschoß 32 bis ins erste Drittel der Treibladung 9.

Zwei Anzündeinheiten 14.1 sind exzentrisch zum Geschoß 32 angeordnet und mit der Metallhülse 3 sowie eventuell mit dem Mantelrohr 5.1 verbunden. Die Zünder 23 stehen mit dem Pol 4 über elektrische Leitungen 18 in Verbindung. Die Zünder 23 können aber auch getrennt voneinander angefeuert werden. Die Anzündeinheiten 14.1 weisen prinzipiell den Aufbau entsprechend der Anzündeinheit 14 gemäß Figur 1 auf. Wesentlich dabei ist, daß die Anzündeinheiten 14.1 fast die ganze Länge der Treibladung 9 durchsetzen um die Treibladung 9 in kurzer Zeit anzuzünden.

Anstelle der umfangseitigen Zünder 23 können auch Flammenleitrohre eines zentral angeordneten Zünders 23 die exzentrisch angeordneten Anzündeinheiten 14.1 anzünden.

Dieser zu den Figuren 4 und 5 beschriebene Aufbau eignet sich auch für die zweiteilige Munition 1,2 nach der Figur 3 oder auch für eine nicht dargestellte Munition mit mehreren, getrennten Treibladungsmodulen. Dabei weist der erste Treibladungsmodul den Aufbau entsprechend Figur 1 auf, während die nachfolgenden Treibladungsmodule bis auf die Metallhülse 3 und den Zünder 23 ebenfalls den Aufbau nach Figur 1 aufweisen.

## Patentansprüche

1. Anzündsystem für Treibladungen mit
- einem verbrennbarem Stützrohr (20), das einen freien Anzündkanal enthält; und
- einem berst- bzw. verbrennbaren, dünnwandigen Niederdruckrohr (15), das eine pyrotechnische Anzündmischung (12) enthält, dadurch gekennzeichnet, daß
- in dem Ringraum (16) zwischen dem Stützrohr (20) und dem Niederdruckrohr (15) aus Treibladungsmaterial hergestellte Pellets (10.1) gelagert sind;
- diese Pellets (10) das gelochte, verbrennbare Stützrohr (20) umgeben;
- diese innerhalb des Niederdruckrohres (15) angeordneten Pellets (10.1) mit einer Anzündmischung (12) beschichtet sind, wobei diese Anzündmischung (12) als sehr dünne Beschichtung ausgeführt ist; und
- diese Pellets (10.1) mittels der Schicht der Anzündmischung (12) miteinander verklebt sind und ein mechanisch stabiles Treibladungsrohr (22) mit durchbrochener, siebartiger Struktur bilden.

2. Anzündsystem nach Anspruch 1,
dadurch gekennzeichnet,
daß die pyrotechnische Anzündmischung (12) als sehr dünne Beschichtung mit einer Schichtdicke von etwa 1/10 mm ausgeführt ist und aus, in Nitrozellulose gebundenen Schwarzpulver besteht.

3. Anzündsystem nach Anspruch 2,
dadurch gekennzeichnet,
daß ca. 10 % Nitrozellulose und ca. 90 % Schwarzpulver vorgesehen sind.

4. Anzündsystem nach den Ansprüchen 1 und 2,
dadurch gekennzeichnet,
daß das Stützrohr (20) sowohl an seinen Innen- als auch an seinen Außenseiten mit der Anzündmischung (12) beschichtet ist.

5. Anzündsystem nach Anspruch 1
dadurch gekennzeichnet,
daß die mit der Anzündmischung (12) beschichteten Pellets (10.1) ein mechanisch stabiles Treibladungsrohr (22) bilden.

6. Anzündsystem nach Anspruch 5,
dadurch gekennzeichnet,
daß das Treibladungsrohr (22) umfang- und stirnseitig vollständig von dem als Schrumpfschlauch (15) ausgebildeten Niederdruckrohr eingehüllt ist und das Treibladungsrohr (22) das Stützrohr (20) auf seiner gesamten Länge einhüllt.

7. Treibladung mit einem Anzündsystem nach Anspruch 1,
dadurch gekennzeichnet,
daß etwa 10 % der Treibladung (9) in dem Ringraum (16) zwischen dem Schrumpfschlauch (15) und dem Stützrohr (20) gelagert sind.

8. Treibladung mit einem Anzündsystem nach Anspruch 1 bis 7,
dadurch gekennzeichnet,
daß sowohl bei einer einteiligen als auch bei einer mehrteiligen Munition (1,30,35,40) das beschriebene Anzündsystem vorgesehen ist.

9. Anzündsystem nach Anspruch 1,
dadurch gekennzeichnet,
daß das Stützrohr (20) einen flammstrahlenden Zünder (23) aufweist.

10. Treibladung mit einem Anzündsystem nach den Ansprüchen 1 und 6,
dadurch gekennzeichnet,
daß wenigstens eine Anzündeinheit (14),bestehend aus Schrumpfschlauch (15), Treibladungsrohr (22), Stützrohr (20) in der Munition (40) außermittig angeordnet ist.

## Claims

1. Ignition system for propellant charges having
- a combustible supporting pipe (20), which includes a free ignition channel; and
- an exploding or combustible, thin-walled, low pressure pipe (15), which includes a pyrotechnic ignition mixture (12), characterized in that
- in the circular space (16) between the supporting pipe (20) and the low pressure pipe (15), pellets (10.1) made of propellant charge material are stored;
- these pellets (10) surround the perforated, combustible supporting pipe (20);
- these pellets (10.1) located inside the low pressure pipe (15) are coated with an ignition mixture (12), this ignition mixture (12) being formed as a very thin layer; and
- these pellets (10.1) are glued together by means of the layer of ignition mixture (12) and form a mechanically stable propellant charge pipe (22) having a perforated sieve-like structure.

2. Ignition system according to Claim 1,
characterized in that
the pyrotechnic ignition mixture (12) is formed as a very thin layer having a layer thickness of say 1/10 mm and comprises gun powder combined with nitrocellulose.

3. Ignition system according to Claim 2,
characterized in that
approx 10% nitrocellulose and approx. 90% gun powder is provided.

4. Ignition system according to Claims 1 and 2,
characterized in that
the supporting pipe (20) is coated with the ignition mixture (12) both on the inside and on the outside.

5. Ignition system according to Claim 1,
characterized in that
the pellets (10.1) coated with the ignition mixture (12) form a mechanically stable propellant charge pipe (22).

6. Ignition system according to Claim 5,
characterized in that
the propellant charge pipe (22) is completely encased over its circumference and at the ends by the low pressure pipe formed as shrunk-on tube (15) and the propellant charge pipe (22) encases the supporting pipe (20) over its entire length.

7. Propellant charge with an ignition system according to Claim 1,
characterized in that
approx. 10% of the propellant charge (9) is stored in the circular space (16) between the shrunk-on tube (15) and the supporting pipe (20).

8. Propellant charge with an ignition system according to Claims 1 to 7,
characterized in that
the described ignition system is provided both in the case of a one-part and a multi-part ammunition (1,30,35,40).

9. Ignition system according to Claim 1,
characterized in that
the supporting pipe (20) has a flame-radiating igniter (23).

10. Propellant charge with an ignition system according to Claims 1 and 6,
characterized in that
at least one ignition unit (14), comprising shrunk-on tube (15), propellant charge pipe (22) and supporting pipe (20), is eccentrically located in the ammunition (40).

## Revendications

1. Système d'allumage de charges propulsives comportant
- un tube d'appui (20) combustible, qui contient un canal d'allumage libre ; et
- un tube basse pression (15) à paroi mince, explosif ou combustible, qui contient un mélange d'allumage pyrotechnique (12), caractérisé en ce que
- dans l'espace annulaire (16) compris entre le tube d'appui (20) et le tube basse pression (15) sont stockés des granules (10.1) en matériau de charges propulsives ;
- ces granules (10) entourent le tube d'appui (20) combustible, perforé ;
- ces granules (10.1) placés à l'intérieur du tube basse pression (15) sont recouverts d'un mélange d'allumage (12), ce mélange d'allumage (12) étant réalisé sous la forme d'un revêtement très mince ; et
- ces granules (10.1) sont collés entre eux au moyen de la couche du mélange d'allumage (12) et forment un tube de charges propulsives (22) mécaniquement stable avec structure ajourée, à la manière d'un tamis.

2. Système d'allumage selon la revendication 1, caractérisé en ce que le mélange d'allumage pyrotechnique (12) est réalisé sous la forme d'un revêtement très mince avec une épaisseur de couche d'environ 1/10 mm et est constitué de poudre noire liée à la nitrocellulose.

3. Système d'allumage selon la revendication 2, caractérisé en ce qu'il est prévu environ 10 % de nitrocellulose et environ 90 % de poudre noire.

4. Système d'allumage selon les revendications 1 et 2, caractérisé en ce que le tube d'appui (20) est revêtu avec le mélange d'allumage (12) sur ses faces intérieures ainsi que sur ses faces extérieures.

5. Système d'allumage selon la revendication 1, caractérisé en ce que les granules (10.1) revêtus du mélange d'allumage (12) forment un tube de charges propulsives (22) mécaniquement stable.

6. Système d'allumage selon la revendication 5, caractérisé en ce que le tube de charges propulsives (22) est totalement enveloppé périphériquement et frontalement par le tube basse pression, réalisé en tant que tuyau rétractable (15), et le tube de charges propulsives (22) enveloppe le tube d'appui (20) sur toute sa longueur.

7. Charge propulsive avec un système d'allumage selon la revendication 1, caractérisée en ce que 10 % environ de la charge propulsive (9) est stocké dans l'espace annulaire (16) entre le tube rétractable (15) et le tube d'appui (20).

8. Charge propulsive avec un système d'allumage selon les revendications 1 à 7, caractérisée en ce que dans le cas d'une munition (1, 30, 35, 40) en une partie ou en plusieurs parties, il est prévu le système d'allumage décrit.

9. Système d'allumage selon la revendication 1, caractérisé en ce que le tube d'appui (20) comporte un détonateur (23) projetant une flamme.

10. Charge propulsive avec un système d'allumage selon la revendication 1 et 6, caractérisée en ce qu'au moins une unité d'allumage (14), constituée d'un tuyau rétractable (15), du tuyau du tube de charges propulsives (22), du tube d'appui (20) est placée excentrée dans la munition (40).
